# EUROPÄISCHE PATENTANMELDUNG

(11) **EP 0 054 721 A1**
(43) Veröffentlichungstag der Anmeldung: **30.06.1982**
(21) Anmeldenummer: 81109327.7
(22) Anmeldetag: 30.10.1981
(51) Int. Cl.: E21B 10/36, E21B 10/02, B28D 1/14

(54) **Bohrer, insbesondere Gesteinsbohrer**

(30) Priorität: 24.12.1980 DE 3049135
(71) Anmelder: Hawera Probst GmbH + Co., D-88212 Ravensburg (DE)
(72) Erfinder: Peetz, Wolfgang, Dipl.-Ing., D-7981 Blitzenreute (DE); Klaissle, Siegfried, D-7981 Schlier/Unterankenreute (DE); Haussmann, August, D-7981 Oberzell (DE)
(74) Vertreter: Jackisch, Walter (DE)

(57) **Zusammenfassung**

Der Bohrer ist zum drehschlagenden Bohren bestimmt und als Gesteinsbohrer zu verwenden. Er hat einen Schaft mit Hohlbohrkrone, die einen Schneidkranz trägt. Um die auf den Bohrerschaft aufgebrachte Schlagenergie möglichst vollständig auf den Schneidkranz zu übertragen, ist der Bohrer im Übergangsbereich zwischen Schaft und zylindrischer Wandung der Hohlbohrkrone hohl ausgebildet, und die Innenwandung dieses hohlen Bohrerabschnittes bildet einen in Richtung auf den Bohrerschaft verjüngten Boden der Hohlbohrkrone.

## Beschreibung

Die Erfindung betrifft einen Bohrer, insbesondere einen Gesteinsbohrer, nach dem Oberbegriff des Anspruches 1.

Bohrer dieser Art sind als Werkzeuge zum drehschlagenden Bohren an Elektrohandwerkzeugen vorgesehen. Der innere Boden der Hohlbohrkrone ist üblicherweise eben und liegt etwa senkrecht zur Achse des Bohrers. Bei diesen Bohrern wird ein erheblicher Teil der Schlagenergie in Schallenergie umgesetzt und geht daher für die Arbeit des Bohrers verloren. Die Erfindung beruht auf der Erkenntnis, daß diese Erscheinung im wesentlichen durch die rechtwinklige Lage des Kronenbodens zur Bohrerachse verursacht wird. Die axial aufgebrachten Schlagkräfte werden nur zum geringen Teil in die zylindrische Wandung der Hohlbohrkrone umgelenkt, so daß der größte Energieanteil der Schlagimpulse an der Bodenfläche der Bohrerkrone ungenutzt als Schallwelle austritt.

Der Erfindung liegt die Aufgabe zugrunde, den gattungsgemäßen Bohrer so auszubilden, daß die aufgebrachte Schlagenergie besser ausgenutzt und damit der Wirkungsgrad der mit dem Bohrer bestückten Bohrmaschine verbessert wird.

Diese Aufgabe wird erfindungsgemäß mit dem kennzeichnenden Teil des Anspruches 1 gelöst.

Infolge des verjüngten Verlaufes des Kronenbodens wird ein verlängerterübergangsbereich vom Bohrerschaft zur zylindrischen Wandung der Hohlbohrkrone und damit eine weitgehend vollständige Umlenkung der Schlagimpulse vom Bohrerschaft in die Bohrkrone erreicht. Dadurch steht im Schneidkranzbereich eine der aufgebrachten Schlagenergie entsprechende, hohe Schlagkraft zur Verfügung, so daß der gewünschte hohe Wirkungsgrad erreicht wird. Mit dem erfindungsgemäßen Bohrer kann im Vergleich zu den bekannten Bohrern eine Steigerung der gesamten Schlagbohrleistung um bis zu 50% oder mehr erzielt werden.

Weitere Merkmale der Erfindung ergeben sich aus den Unteransprüchen.

Die Erfindung wird anhand der Zeichnung näher erläutert, in der ein Bohrer nach dem Stand der Technik und zwei Ausführungsformen des erfindungsgemäßen Bohrers dargestellt sind. Es zeigen
Fig. 1 teilweise in Ansicht und teilweise im Axialschnitt einen Bohrer bekannter Ausführung,
Fig. 2 in einer Darstellung entsprechend Fig. 1 eine Ausführungsform eines erfindungsgemäßen Bohrers,
Fig. 3 in einer Darstellung entsprechend Fig. 1 eine weitere Ausführungsform eines erfindungsgemäßen Bohrers.

In Fig. 1 ist zum besseren Verständnis der Erfindung ein bekannter Gesteinsbohrer üblicher Bauweise dargestellt. Dieser Bohrer hat einen Schaft 2 und eine Hohlbohrkrone 1 mit ebenem Boden 3, der senkrecht zur Bohrerachse A liegt. Der Schneidkranz der Hohlbohrkrone ist durch einen Hartmetall-Schneidring 5 gebildet, kann aber auch mit Hartmetallzähnen besetzt oder in anderer Weise zum Schneiden ausgebildet sein. Der Bohrer wird in ein Handbohrgerät eingespannt und zum drehschlagenden Bohren eingesetzt. Die der Drehbewegung des Bohrers überlagerten, axial gerichteten Schlagkräfte wirken auf die Stirnseite 4 des Bohrerschaftes 2. Diese Schlagimpulse werden über den Bohrerschaft 2 auf die Hohlbohrkrone 1 und von dort in den Schneidring 5 übertragen. Die Pfeile P und p1 symbolisieren die auftreffenden und im Material des Bohrers weitergeleiteten Impulse. Bei dem Bohrer nach Fig. 1 wird ein großer Teil der Schlagenergie nicht bis in den Schneidkranz weitergeleitet, sondern tritt im Bereich des ebenen Kronenbodens 3 als Schallwelle aus, was durch die Pfeile p2 symbolisiert ist. Dieser Teil der axial wirkenden Kraft geht also für die schlagende Bearbeitung verloren, so daß der Bohrer hinsichtlich der Schlagleistung einen geringen Wirkungsgrad hat.

Die Fig. 2 und 3 zeigen zwei Ausführungsformen des erfindungsgemäßen Gesteinsbohrers, der infolge einer besonderen Gestaltung seines Innenraumes einen wesentlich besseren Wirkungsgrad hat. Wie Fig. 2 zeigt, ist der Bohrerabschnitt 7a zwischen dem Bohrerschaft und dem zylindrischen Abschnitt 1a hohl, so daß der Boden 3a der Hohlbohrkrone vertieft ist und sich nach unten verjüngt. Dadurch wird erreicht, daß .die Schlagimpulse P im übergangsbereich vom Bohrerschaft 2a zur Wandung der Hohlbohrkrone derart umgelenkt werden, daß die weitergeleiteten Impulse p1 noch den größten Teil der Schlagenergie enthalten. Am Schneidring 5a wirkt daher eine wesentlich höhere Axialkraft als bei dem bekannten Bohrer (Fig. 1). Der Kronenboden 3a ist in der Axialebene unter einem Winkel zur Bohrerachse A geneigt und verläuft im Axialschnitt schräg in Richtung auf die zylindrische Wandung 8a der Hohlbohrkrone. Um einen besonders weichen Übergang vom Bohrerschaft 2a zur Bohr--krone 1a und eine weiche Umlenkung der Schlagimpulse zu erreichen, ist der Kronenboden 3a konisch, wobei die Kegelachse mit der Bohrerachse A zusammenfällt. Außerdem verläuft der Boden 3a parallel zu der konischen Außenmantelfläche des den übergangsbereich bildenden Bohrerabschnittes 7a, so daß die Wandung im Bereich des konischen Bodens 3a annähernd gleichbleibende Dicke hat. Die auf die Stirnfläche 4a des Bohrerschaftes 2a wirkende Schlagkraft wird im Bereich der Kegelspitze, die in der Nähe des unteren Endes 6a des Kronenbodens 3a liegt, in die Wandung des konischen Bohrerabschnittes 7a umgelenkt. Wegen der schrägen Lage des Kronenbodens 3a geht hierbei nur ein verhältnismäßig geringer Anteil der Schlagenergie verloren, während der größte Teil über den Abschnitt 7a und den anschließenden,von der zylindrischen Wandung 8a gebildeten Hohlbohrkronenabschnitt an den Schneidring 5a gelangt. Mit diesem Bohrer wird, im Vergleich zu der üblichen Ausführung (Fig. 1) eine Steigerung der gesamten Schlagbohrleistung von etwa 50% erreicht. Die Wandungsdicke des konischen Abschnittes 7a ist ausreichend groß, um die beim Schlagbohren auftretenden Kräfte ohne Bruchgefahr übertragen zu können. Die Dicke der Wandung braucht nicht über die ganze Höhe des Abschnittes 7a gleich zu sein, sie könnte beispielsweise auch in Richtung auf den Bohrerschaft stetig zunehmen.

Um die Materialbeanspruchung am Übergang vom Bohrerschaft 2a in den konischen Abschnitt 7a gering zu halten und eine verlustarme Umlenkung der Axialkräfte zu gewährleisten, soll der Kegelwinkel p des Kronenbodens 3a kleiner als etwa 130° sein. Bei wesentlich größerem Kegelwinkel würde über den zylindrischen Hohlbohrkronen-Abschnitt 8a ein großer Hebelarm auf die Übergangsstelle zum Schaft wirksam, so daß vor allem die Biegebeanspruchung sehr groß wäre. Der Kegelwinkelß soll darum vorzugsweise nur etwa 60° bis etwa 90° betragen.

Die Innenflächen 9a und 9a' sowie die Außenflächen 10a und 10a' der beiden Abschnitte 8a und 7a schließen unmittelbar aneinander an, so daß am Übergang zwischen ihnen keine Vorsprünge oder Absätze vorhanden sind,die zu Rißbildungen infolge Kerbwirkung und damit zu einer Bruchgefahr führen könnten. Die beiden Abschnitte 7a und 8a haben etwa gleiche Wandstärke, wodurch die Herstellung des Bohrers erleichtert wird. Der zylindrische Abschnitt 8a hat in Axialrichtung des Bohrers größere Länge als der konische Abschnitt 7a. Der Kronenboden 3a ist an der tiefsten Stelle 6a abgerundet, so daß auch in diesem Bereich keine Kerbwirkung auftritt.

Der Durchmesser D des Bohrerschaftes 2a ist größer als die Wanddicke d der Hohlbohrkrone, und beide Dimensionierungen sind so aufeinander abgestimmt, daß der Bohrerschaft 2a eine hohe Schlagkraft aufnehmen und übertragen und die Hohlbohrkrone diese Kraft und die Reaktionskräfte sicher aufnehmen kann. Ein günstiges Verhältnis ergibt sich hierbei, wenn die Wanddicke d etwa ein Viertel bis ein Drittel des Schaftdurchmessers D beträgt.

Bei der in Fig. 3 dargestellten Ausführungsform ist der Bohrer zweiteilig ausgebildet. Der zylindrische Abschnitt 8b ist ein gesondertes Teil, das die Hohlbohrkrone bildet und am konischen Abschnitt 7b befestigt ist, der seinerseits einstückig mit dem Bohrerschaft 2b ausgebildet ist. Dadurch können die zylindrischen Hohlbohrkronen auswechselbar sein. Der konische Abschnitt 7b ist also ein Teilstück des Bohrerschaftes, bildet aber bei eingesetzter Krone 8b deren Boden. Dieser Abschnitt 7b hat einen zylindrischen Kragen 11, dessen äußere Mantelfläche 12 in die konische Mantelfläche 10b' des Bohrerabschnittes 7b übergeht. Im Bereich oberhalb des Überganges zwischen den Mantelflächen 10b' und 12 hat der konische Abschnitt 7b innenseitig eine Schulter 13, die eine rechtwinklig zur Bohrerachse A liegende Stützfläche 14 und eine in Bohrachsrichtung liegende Paßfläche 15 für die Bohrkrone 1b aufweist. Auf der Stützfläche 14 ist die zylindrische Hohlbohrkrone 8b in Axialrichtung abgestützt, die außerdem mit ihrer Außenmantelfläche 10b an der Paßfläche 15 über den gesamten Umfang anliegt. Die zylindrische Wandung 8b der Hohlbohrkrone wird dadurch in Axial- und in Radialrichtung am konischen Bohrerabschnitt 7b sicher abgestützt. Sie kann durch Kleben, Löten oder auf ähnliche Weise fest, aber auch mit Schrauben oder dergleichen lösbar mit dem Abschnitt 7b verbunden werden. Die in Bohrachsrichtung gemessene Höhe des Kragens 11 entspricht etwa der halben Höhe der zylindrischen Wandung 8b der Hohlbohrkrone, die daher in Radialrichtung ausreichend gesichert ist. Außerdem steht dadurch eine verhältnismäßig große Befestigungsfläche für die Bohr._krone 1b zur Verfügung. Die Breite der Stützfläche 14 entspricht etwa der Wanddicke der zylindrischen Wandung 8b,die dadurch mit ihrer inneren Stirnfläche vollständig auf der Stützfläche 14 aufsitzt, so daß die Schlagimpulse p1 ungestört und vollständig in die Hohlbohrkrone eingeleitet und die Reaktionskräfte über die Stützfläche 14 aufgenommen werden.

Der konische Kronenboden 3b schließt unmittelbar an die Stützfläche 14 an. Dadurch wird ein absatzloser Übergang von der zylindrischen Innenmantelfläche 9b in den Kronenboden 3b erreicht. Da die Stützfläche 14 der Schulter 13 näher an dem Schneidring 5b liegt als die Übergangsstelle zwischen den Außenmantelflächen 12 und 10b des konischen Abschnittes 7b,hat der zylindrische Kragen 11 eine zwar für den vorgesehenen Zweck ausreichende, aber nicht zu große Wandungsdicke, wodurch eine Materialersparnis erreicht wird.

Wegen der ganzflächigen stirnseitigen Auflagerung der Wandung 8b auf der Schulterfläche 14 ist aber die Wandung des konischen Abschnittes 7b dicker als bei einstückiger Ausführung des Bohrers (vgl. Fig. 2). Ihre Dicke d2 beträgt etwa das Doppelte der Wandungsdicke d1 der zylindrischen Bohrkrone und etwa die Hälfte des Schaftdurchmessers D.

Das untere Ende 6a bzw. 6b des Kronenbodens 3a bzw. 3b liegt bei beiden Ausführungen etwa in Höhe des oberen Schaftendes; bei der Ausführungsform nach Fig. 3 liegt das Bodenende 6b etwas höher als die das Schaftende definierende Ebene, wodurch sich eine höhere Festigkeit ergibt. Die Lage des unteren Bodenendes 6a bzw. 6b ergibt im dargestellten Axialschnitt eine gabelartige Verzweigung des Schaftes in den konischen Abschnitt 7a bzw. 7b und ist für die weitgehend verlustlose Krafteinleitung vom Schaft in den konischen Abschnitt wesentlich.

## Patentansprüche

1. Bohrer, insbesondere Gesteinsbohrer, zum drehschlagenden Bohren, mit einem Schaft und einer Hohlbohrkrone, die auf ihrer zylindrischen Wandung stirnseitig einen Schneidkranz trägt, dadurch gekennzeichnet, daß der Bohrer im Übergangsbereich zwischen dem Schaft (2a;2b) und der zylindrischen Wandung (8a;8b) der Hohlbohrkrone (1a;1b) als hohler Bohrerabschnitt (7a;7b) ausgebildet ist der einen in Richtung auf den Schaft (2a;2b) verjüngten Boden (3a;3b) der Hohlbohrkrone (1a;1b) bildet.

2. Bohrer nach Anspruch 1, dadurch gekennzeichnet, daß der Kronenboden (3a;3b) konisch ist.

3. Bohrer nach Anspruch 1 oder 2, dadurch gekennzeichnet, daß der den übergangsbereich zwischen dem Schaft (2a;2b) und der zylindrischen Wandung (8a;8b) der Hohlbohrkrone (1a;1b) bildende, hohle Bohrerabschnitt (7a;7b) über seine ganze Höhe etwa gleiche Wanddicke hat.

4. Bohrer nach einem der Ansprüche 1 bis 3, dadurch gekennzeichnet, daß der öffnungswinkel (ß) des Kronenbodens (3a;3b) kleiner als etwa 130° ist, vorzugsweise etwa 60° bis etwa 90° beträgt.

5. Bohrer nach einem der Ansprüche 1 bis 4, dadurch gekennzeichnet, daß die zylindrische Wandung (8a) der Hohlbohrkrone (1a) etwa gleiche Dicke hat wie die Wandung des hohlen Bohrerabschnittes (7a).

6. Bohrer nach einem der Ansprüche 1 bis 5, dadurch gekennzeichnet,daß der Kronenboden (3a;3b) an seinem unteren Ende abgerundet ist.

7. Bohrer nach einem der Ansprüche 1 bis 6, dadurch gekennzeichnet, daß das untere Ende des Kronenbodens (3a;3b) etwa in Höhe des oberen Schaftendes liegt.

8. Bohrer nach einem der Ansprüche 1 bis 7, dadurch gekennzeichnet, daß die Hohlbohrkrone (1b) als gesondertes Teil in den hohlen Bohrerabschnitt (7b) eingesetzt ist.

9. Bohrer nach Anspruch 8, dadurch gekennzeichnet, daß die Hohlbohrkrone (1b) zylindrisch und am unteren Ende offen ist.

10. Bohrer nach Anspruch 9, dadurch gekennzeichnet, daß der den übergangsbereich bildende, hohle Bohrerabschnitt (7b) einstückig mit dem Bohrerschaft (2b) ausbildet ist und eine senkrecht zur Bohrerachse (A) liegende, innere Stützfläche (14) für die untere Stirnfläche der eingesetzten Hohlbohrkrone (1b) aufweist.

11. Bohrer nach einem der Ansprüche 8 bis 10, dadurch gekennzeichnet, daß der hohle Bohrerabschnitt (7b) eine Paßfläche (15) zur radialen Abstützung der Hohlbohrkrone (1b) aufweist.

12. Bohrer nach den Ansprüchen 10 und 11, dadurch gekennzeichnet, daß die Stützfläche (14) und die Paßfläche (15) von einer Schulter (13) gebildet sind, die einen Ringkragen (11) zur Aufnahme der Hohlbohrkrone (1b) aufweist.

13. Bohrer nach einem der Ansprüche 8 bis 12, dadurch gekennzeichnet, daß die Hohlbohrkrone (1b) an dem hohlen Bohrerabschnitt (7b) lösbar befestigt ist.
